# EUROPÄISCHE PATENTSCHRIFT

(11) **EP 3 798 148 B1**
(45) Veröffentlichungstag und Bekanntmachung des Hinweises auf die Patenterteilung: **22.04.2026**
(21) Anmeldenummer: 20190384.6
(22) Anmeldetag: 11.08.2020
(51) Int. Cl.: B65C 9/18

(54) **ETIKETTIERAGGREGAT FÜR BEHÄLTER MIT EINEM BEFESTIGUNGSSYSTEM ZUM BEFESTIGEN EINER SPENDEKANTE DES ETIKETTIERAGGREGATS AN EINEM ZUGEHÖRIGEN SPENDEARM**
LABELLING UNIT FOR CONTAINERS COMPRISING A FASTENING SYSTEM FOR FASTENING A DISPENSING EDGE OF THE LABELLING UNIT TO A CORRESPONDING DISPENSING ARM
UNITÉ D'ÉTIQUETAGE AVEC SYSTÈME DE FIXATION PERMETTANT DE FIXER UN BORD DE DISTRIBUTION DE L'UNITÉ D'ÉTIQUETAGE POUR RÉCIPIENTS SUR UN BRAS DE DISTRIBUTION ASSOCIÉ

(30) Priorität: 25.09.2019 DE 102019125852
(43) Veröffentlichungstag der Anmeldung: 31.03.2021
(73) Patentinhaber: Krones AG, 93073 Neutraubling (DE)
(72) Erfinder: SEIDL, Markus, 93073 Neutraubling (DE); FICHTL, Lothar, 93073 Neutraubling (DE)
(74) Vertreter: Grünecker Patent- und Rechtsanwälte PartG mbB

(56) Entgegenhaltungen:
- EP-A1- 2 848 545
- DE-A1- 10 218 840
- DE-A1- 102009 006 637
- DE-U1- 202015 103 482
- US-A- 2 166 497
- US-A- 4 880 098

## Beschreibung

Die Erfindung betrifft ein Etikettieraggregat gemäß Oberbegriff des Anspruchs 1 und eine entsprechende Etikettiermaschine.

Ein gattungsgemäßes Etikettieraggregat mit einem Befestigungssystem zum Befestigen einer Spendekante gemäß dem Oberbegriff des Anspruchs 1 ist aus DE 20 2015 103 482 U1 bekannt. Demnach wird ein Wechselträger mit einer Spendekante mittels einer Verriegelung basierend auf zwei orthogonal zueinander angeordneten Bolzen an einem Spendearm angekoppelt. Die Betätigung der Verriegelung erfolgt entweder durch Ein-/Ausschrauben eines quer zum Spendearm verlaufenden Arretierungsbolzens in einer Gewindebohrung oder durch eine auf den Arretierungsbolzen wirkende Federvorspannung, der zum Lösen der Verriegelung manuell entgegengewirkt werden muss. Beide Betätigungsarten sind aus ergonomischer Sicht jedoch verbesserungswürdig. Im einen Fall aufgrund der zahlreichen Schraubbewegungen für das Arretierenden / Lösen der Verriegelung, im anderen Fall aufgrund der Tatsache, dass der Federvorspannung beim Austausch des Wechselhalters vergleichsweise lange entgegengewirkt werden muss, was ein gleichzeitiges Handhaben der auszutauschenden und stattdessen einzusetzenden Spendekante erschwert. Zudem ist die beschriebene Bolzenverriegelung im Inneren des Spendearm konstruktiv relativ aufwändig und trägt zu einer verdrehsicheren Ankopplung der Spendekante nur wenig bei. Hierfür sind zusätzliche formschlüssige Elemente am Wechselhalter und am Spendearm nötig.

Es besteht daher Bedarf für ein Befestigungssystem, das im montierten Zustand am Etikettieraggregat für Bedienpersonal gut zugänglich und ergonomisch zu bedienen ist und/oder mit möglichst geringem konstruktiven Aufwand eine stabile und verdrehsichere Wechselkupplung zwischen Spendearm und Spendekante bereitstellt.

Die gestellte Aufgabe wird mit einem Etikettieraggregat gemäß Anspruch 1 gelöst.

Demnach handelt es sich dabei um ein Etikettieraggregat für Behälter mit einem Befestigungssystem zum Befestigen einer zum Ablösen von Etiketten von einem Trägerband ausgebildeten Spendekante an einem zugehörigen Spendearm des Etikettieraggregats.

Die Spendekante ist an einem vom Spendearm lösbaren Halter befestigt. Ferner umfasst das Befestigungssystem einen werkzeuglos zu betätigenden Verschluss zum Arretieren des Halters am Spendearm. Erfindungsgemäß ist der Verschluss ein mittels Spannhebel zu betätigender Spannverschluss.

Ein Spannverschluss im Sinne der Erfindung weist einen Spannhebel auf, der beim Schließen des Spannverschlusses eine Zugkraft auf einen zugeordneten Schließwinkel oder dergleichen Verriegelungselement ausübt. Der Spannverschluss kann beispielsweise mittels eines an den Spannhebel gekoppelten Spannhakens formschlüssig in den Schließwinkel eingreifen. Der Spannhebel arbeitet insbesondere als Kipphebel, der beim Schließen in Richtung auf die den Spannverschluss tragenden Bauteile gedrückt wird.

Die Begriffe "Spannhaken" und "Schließwinkel" entsprechen dem Sprachgebrauch für Spannverschlüsse. Es könnte sich dabei aber auch um funktional entsprechende Verriegelungselemente mit anderer Form handeln, sofern ein gegenseitiger Formschluss auf Zug beim Schließen des Spannverschlusses gegeben ist.

Der Spannverschluss kann durch Überdrücken des Spannhebels über einen Totpunkt hinaus auf prinzipiell bekannte Weise in geschlossener Stellung arretiert und durch eine gegenläufige Totpunktüberschreitung wieder geöffnet werden.

Durch einfaches Andrücken des Spannhebels in Richtung des Spendearms kann der Spannverschluss auf besonders ergonomische Weise geschlossen durch gegenläufige Betätigung ebenso ergonomisch geöffnet werden.

Aufgrund des verriegelnden Eingreifens von Spannhebel und Schließwinkel ineinander werden Halter und Spendearm zudem im Wesentlichen planparallel aneinander gezogen. Dies erleichtert auch eine drehlagenfeste Arretierung des Halters am Spendearm.

Der Spendearm dient bekanntermaßen zum Führen des Trägerbands zur Ablösekante und wieder zurück sowie zum Positionieren der Spendekante an einer Transportbahn der Behälter.

Vorzugsweise kann der Spannhebel um eine im Wesentlichen horizontale Achse bezüglich seines Lagerschuhs, einer Lagerplatte oder dergleichen Lagerung gekippt werden. Dies ermöglicht eine ergonomische Betätigung des Spannverschlusses im Bereich einer zugeordneten Etikettiermaschine von oben her.

Vorzugsweise umfasst das Befestigungssystem ferner ein erstes Befestigungselement zum Befestigen einer Lagerung des Spannhebels auf der Oberseite des Spendearms. Dort ist der Spannhebel besonders gut zugänglich und außerhalb der zur Führung des Trägerbands vorgesehenen seitlichen Bereiche des Spendearms angeordnet.

Vorzugsweise ist das erste Befestigungselement zum Umgreifen des Spendearms von oben her und zum seitlichen Befestigen am Spendearm insbesondere mittels Schraubverbindung ausgebildet. Dies ermöglicht eine konstruktiv einfache parallele Ausrichtung des Spannverschlusses am Spendearm und eine stabile Befestigung des ersten Befestigungselements an längs am Spendearm verlaufenden Befestigungsnuten oder dergleichen. Dies erleichtert zudem eine Nachrüstung von Spendearmen mit dem Befestigungssystem.

Erfindungsgemäß umfasst der Spannverschluss einen mit dem Halter starr verbundenen Schließwinkel, und der Spannhebel kann derart mit dem Schließwinkel in Eingriff gebracht werden, dass der Halter daran beim Schließen des Spannverschlusses gegen den Spendearm gezogen wird. Dies ermöglicht eine spielfreie und reproduzierbare Positionierung des Halters durch dessen Anschlagen und Festziehen am Spendearm.

Vorzugsweise umfasst das Befestigungssystem ferner ein zweites Befestigungselement zum Befestigen des Schließwinkels am Halter insbesondere mittels Schraubverbindung. Dies ermöglicht eine einfache und gegebenenfalls auch nachrüstende Montage des Schließwinkels am Halter.

Die zur Montage der Spannhebellagerung und des Schließwinkels vorgesehenen Oberseiten des ersten und zweiten Befestigungselements fluchten dann vorzugsweise miteinander, so dass der Spannverschluss im Wesentlichen planparallel auf Zug arbeitet.

Vorzugsweise umfasst der Spannverschluss einen an den Spannhebel gekoppelten oder an diesem befestigten/ausgebildeten Verriegelungshaken, der beim Schließen des Spannverschlusses formschlüssig in den Schließwinkel eingreift. Der Verriegelungshaken und der Schließwinkel arbeiten dann beim Schließen auf Zug zusammen. Der Verriegelungshaken verläuft vorzugsweise unter dem Spannhebel im Sinne eines Unterzugs. Ein als Oberzug arbeitender Verriegelungshaken ist aber prinzipiell ebenso möglich.

Vorzugsweise ist der Spannverschluss zum manuellen Schließen und Öffnen durch Betätigungskräfte von 5 - 50 N ausgebildet. Dies ermöglicht einerseits eine ergonomische Betätigung von Hand beim Auswechseln der Spendekante und zum anderen einen stabilen Schließzustand im Produktionsbetrieb.

Vorzugsweise umfasst das Befestigungssystem ferner eine Linearführung zum Führen des Halters am Spendearm in dessen Längsrichtung. Kräfte in Querrichtung des Spendearms können dann von der Linearführung abgeleitet werden, so dass der Spannverschluss diesbezüglich mechanisch entlastet ist. Der Spannverschluss kann daher einen vergleichsweise einfachen und kostengünstigen Aufbau aufweisen.

Vorzugsweise umfasst die Linearführung einen im Spendearm ausgebildeten Führungskanal und einen damit korrespondierenden und starr am Halter angeordneten Führungsbolzen. Dies ermöglicht eine gleichzeitige Ableitung vertikal und horizontal einwirkender Querkräfte.

Führungskanal und Führungsbolzen weisen dann vorzugsweise nichtrotationssymmetrische Querschnitte auf, insbesondere polygonale Querschnitte. Dies ermöglicht gleichzeitig eine Verdrehsicherung und diesbezügliche Entlastung des Spannverschlusses.

Die gestellte Aufgabe wird demnach gelöst mit einem Etikettieraggregat zum Anbringen selbstklebender Etiketten an Behältern, umfassend einen Spendearm, einen davon lösbaren Halter mit einer Spendekante zum Ablösen der Etiketten von einem Trägerband und ein Befestigungssystem nach wenigstens einem der Ansprüche.

Vorzugsweise umfasst das Etikettieraggregat ferner eine Fördereinrichtung zum Bereitstellen eines mit den Etiketten bestückten Trägerbands insbesondere von einer Rolle und zum Aufnehmen des unbestückt zurücklaufenden Trägerbands.

Die gestellte Aufgabe wird ebenso gelöst mit einer Etikettiermaschine umfassend das Etikettieraggregat und ein insbesondere als Karussell ausgebildetes Transportmittel zum Transport der Behälter zur Spendekante.

Eine bevorzugte Ausführungsform der Erfindung ist zeichnerisch dargestellt. Es zeigen:
- Figur 1: eine Draufsicht auf das Befestigungssystem mit Spenderarm und Spendekante;
- Figur 2: eine Schrägansicht des Befestigungssystems;
- Figur 3: einen Längsschnitt entlang der Schnittlinie A-A in der Fig. 1; und
- Figur 4: eine schematische Darstellung eines zugehörigen Etikettieraggregats als Bestandteil einer Etikettiermaschine.

Wie die Figur 1 erkennen lässt, umfasst das Befestigungssystem 1 für eine Spendekante 2 an einen Spendearm 3 eines (in der Figur 1 nicht dargestellten) Etikettieraggregats einen Spannverschluss 4 mit einem Spannhebel 5. Vorzugsweise umfasst der Spannverschluss 4 ferner auf prinzipiell bekannte Weise einen Spannhaken 6 und einen Schließwinkel 7, die in der Figur 1 teilweise vom Spannhebel 5 verdeckt sind.

Der Spannhebel 5 umfasst einen (in der Fig. 2 bezeichneten) Lagerschuh 5a, an dem er mittels eines ersten Befestigungselements 8 am Spendearm 3 befestigt ist.

Der Schließwinkel 7 ist an einem zweiten Befestigungselement 9 befestigt oder ausgebildet, das wiederum mit einem die Spendekante 2 tragenden Halter 10 starr verbunden ist.

Bei geöffnetem Spannverschluss 4 kann der Halter 10 gemeinsam mit der daran befestigten Spendekante 2 vom Spendearm 3 in dessen Längsrichtung 11 abgezogen werden.

Die Funktionen des Halters 10 zur Positionierung der Spendekante 2 bezüglich des Spendearms 3 durch Schwenken und zum schlaufenförmigen Führen eines Trägerbands mit Etiketten um die Spendekante 2 sind bekannt und daher nicht im Detail erläutert. Der Halter 10 und die Spendekante 2 könnten bezüglich der Längsrichtung 11 bekanntermaßen auch spiegelbildlich (zur Darstellung in den Figuren) am Spendearm 3 angeordnet sein.

Der Halter 10 ist gemeinsam mit der Spendekante 2, die als Rüstteil und/oder als verschleißbehafteter Bestandteil des zugehörigen Etikettieraggregats angesehen werden kann, werkzeuglos austauschbar. Der Spannverschluss 4 ermöglicht dies gleichermaßen schnell und ergonomisch bei ansonsten betriebsbereit positioniertem Etikettieraggregat.

Der Spannhebel 5 ist vorzugsweise um eine im Wesentlichen horizontal und quer zur Längsrichtung 11 verlaufende Achse 12 drehbar am Lagerschuh 5a gelagert. Der Spannhebel 5 kann bei Schließen des Spannverschlusses somit auf den Spendearm 3 zu gekippt werden.

Wie die Figur 2 erkennen lässt, ist der Spannhebel 5 vorzugsweise mittels des ersten Befestigungselements 8 auf der Oberseite 3a des Spendearms 3 angeordnet.

Der Lagerschuh 5a des Spannhebels 5 ist vorzugsweise auf der Oberseite des ersten Befestigungselements 8 angeschraubt, angenietet oder auf eine andere geeignete Weise starr damit verbunden.

Das erste Befestigungselement 8 umgreift den Spendearm 3 vorzugsweise im Wesentlichen U-förmig von oben. Das erste Befestigungselement 8 kann am Spendearm 3 seitlich mittels wenigstens einer Schraubverbindung 13 befestigt werden. Zu diesem Zweck kann seitlich am Spendearm 3 wenigstens eine korrespondierende Befestigungsnut 14 ausgebildet sein.

Der Spannhebel 5 kann mit dem Befestigungselement 8 sowohl stabil am Spendearm 3 befestigt als auch in einem geeigneten Abstand vom ersten Schließwinkel 7 positioniert werden, beispielsweise durch geeignetes Verschieben und Festziehen der Schraubverbindungen 13 in den Befestigungsnuten 14, beispielsweise mittels dort vorhandener Nutensteine.

Gut zu erkennen ist in der Figur 2 zudem das zweite Befestigungselement 9, das vorzugsweise in Form eines orthogonalen Befestigungswinkels ausgebildet ist. Ein vertikaler Schenkel 9a des zweiten Befestigungselements 9 ist vorzugsweise am Halter 10 mittels Schraubverbindung 15 befestigt.

Ein horizontaler Schenkel 9b des zweiten Befestigungselements 9 erstreckt sich dann oberhalb des Spendearms 3 auf den Spannhebel 5 zu und ermöglicht so eine einfache Befestigung des Schließwinkels 7. Der Schließwinkel 7 kann auf dem horizontalen Schenkel 9b beispielsweise angeschraubt, angenietet oder auf andere geeignete Weise fest damit verbunden sein. Auch könnte der Schließwinkel 7 integraler Bestandteil des zweiten Befestigungselements 9 sein.

Wie die Figur 3 im Längsschnitt entlang der in der Figur 1 dargestellten Schnittlinie A-A im Detail erkennen lässt, kann der Spannhaken 6 in den Spannhebel 5 integriert sein. Der Spannhaken 6 kann aber auch als separates Bauteil ausgebildet und antriebstechnisch an den Spannhebel 5 gekoppelt sein, wie dies beispielsweise von Spannverschlüssen bekannt ist, die nach dem Prinzip eines Unterzugs arbeiten, also mit einem über dem Spannhaken 6 angeordneten Spannhebel 5.

Der Spannhaken 6 greift bei geschlossenem Spannverschluss 4 auf prinzipiell bekannte Weise in den Schließwinkel 7 ein und zieht diesen dabei an sich heran. Wie in der Figur 3 zu erkennen ist, können der Spannhaken 6 und der Schließwinkel 7 bei geschlossenem Spannverschluss 4 einander (in der Draufsicht gesehen) überlappen, sofern dies einem manuellen Schließen und Öffnen des Spannverschlusses 4 nicht entgegensteht und/oder einer Verschlusssicherung dient.

Der Spannverschluss 4 kann manuell durch Andrücken des Spannhebels 5 mit einer Betätigungskraft 16 von beispielsweise 5 bis 50 N und den dadurch bewirkten Formschluss des Spannhakens 6 mit dem Schließwinkel 7 geschlossen werden. Durch entgegengesetztes Abheben des Spannhebels 5 mit im Wesentlichen entsprechender Betätigungskraft kann der Spannverschluss 4 auf ebenso einfache und ergonomische Weise wieder geöffnet werden.

Der Spannverschluss 4 wird beispielsweise durch Überdücken des Spannhebels 5 und/oder Spannhakens 6 über einen Totpunkt bezüglich eines am Lagerschuh 5a ausgebildeten Nockens 5b oder dergleichen Anschlags auf prinzipiell bekannte Weise in geschlossener Stellung gehalten und durch entgegengesetztes Überschreiten des Totpunkts wieder gelöst.

In der Figur 3 ist ferner eine Linearführung 17 für den Halter 10 am Spendearm 3 dargestellt. Die Linearführung 17 umfasst demnach vorzugsweise einen im Spendearm 3 ausgebildeten Führungskanal 18 und einen damit korrespondierenden und am Halter 10 befestigten oder ausgebildeten Führungsbolzen 19. Die Linearführung 17 führt den Halter 10 bezüglich des Spendearms 3 in dessen Längsrichtung 11 möglichst spielfrei.

Führungskanal 18 und Führungsbolzen 19 weisen vorzugsweise polygonale oder anderweitig verdrehsicher korrespondierende Querschnitte auf. Eine Verdrehsicherung des am Spendearm 3 sitzenden Halters 10 kann aber auch auf andere Weise erzielt werden, wie beispielsweise durch Hinterschneidung oder dergleichen prinzipiell bekannte Maßnahmen.

Der Halter 10 wird in Längsrichtung 11 auf den Spendearm 3 geschoben. Die Oberseiten des ersten Befestigungselements 8 und des horizontalen Schenkels 9b des zweiten Befestigungselements 9 werden dabei vorzugsweise planparallel aufeinander zu geführt, bis der Schließwinkel 7 in Längsrichtung 11 geeignet bezüglich des Spannhebels 5 und/oder Spannhakens 6 zur ordnungsgemäßen Betätigung des Spannverschlusses 4 positioniert ist.

Zur reproduzierbaren Positionierung des Halters 10 am Spendearm 3 kann dieser beispielhaft dargestellte Anschlagflächen 20 für den Halter 10 und/oder Führungsbolzen 19 zur Vorschubbegrenzung in Längsrichtung 11 umfassen.

Quer auf den Halter 10 einwirkende Kräfte können von der Linearführung 17 zumindest anteilig in den Spendearm 3 abgeleitet werden.

Der Spannverschluss 4 hat im Wesentlichen nur noch die Aufgabe, ein ungewolltes Abziehen des Halters 10 vom Spendearm 3 in Längsrichtung 11 zu verhindern. Zu diesem Zweck kann der Formschluss zwischen dem Spannhaken 6 und dem Schließwinkel 7 eine geeignete Zugkraft auf den Halter 10 ausüben, so dass dieser vom Spannverschluss 4 in Längsrichtung 11 spielfrei anschlagend gegen den Spendearm 3 gezogen wird.

Mit dem Spannverschluss 4, insbesondere in Kombination mit der Linearführung 17, kann die Befestigung gegenüber bekannten Verriegelungsmechanismen für eine Spendekante an einem Spendearm eines Etikettieraggregats erheblich vereinfacht und ergonomischer gestaltet werden.

Die Figur 4 zeigt schematisch und beispielhaft ein derartiges Etikettieraggregat 21, das zum Ablösen von Etiketten 22 von einem Trägerband 23 an der Spendekante 2 und zum Anbringen der sich dort ablösenden Etiketten 22 an Behältern 24 ausgebildet ist.

Demnach umfasst das Etikettieraggregat 21 auf bekannte Weise eine Fördereinrichtung 25 zum Bereitstellen des mit den Etiketten 22 bestückten Trägerbands 23 vorzugsweise von einer Rolle 26 sowie zum Aufnehmen des unbestückt zurücklaufenden Trägerbands 23 vorzugsweise auf einer weiteren Rolle 27.

Wie die Figur 4 ferner erkennen lässt, wird das Etikettieraggregat 21 auf bekannte Weise in eine Etikettiermaschine 31 integriert, bei der die Behälter 24 beispielsweise auf einem Karussell 32 zur Spendekante 2 transportiert werden. An Stelle eines Karussells 32 wäre aber auch ein Linearförderer oder anderweitige Transportmittel für die Behälter 24 denkbar.

Unabhängig von der diesbezüglichen Ausgestaltung der Etikettiermaschine 31 lässt sich die Spendekante 2 gemeinsam mit ihrem Halter 10 bei ansonsten arbeitsbereitem Etikettieraggregat 21 durch manuelle Betätigung des Spannverschlusses 4 sowohl schnell als auch auf ergonomisch günstige Weise von Bedienpersonal austauschen.

Hierbei ermöglicht insbesondere eine obenliegende Anordnung des Spannhebels 5 einen guten Zugang zum Spannverschluss 4 und dessen einfache und zuverlässige Betätigung.

Zudem ist der beschriebene Spannverschluss 4 dann außerhalb der seitlich am Spendearm 3 verlaufenden Förderbereiche für das Trägerband 23 angeordnet.

Der Spendearm 3, die Spendekante 2 und der zugeordnete, obenliegende Spannverschluss 4 sind, wie dargestellt und voranstehend beschrieben, für die seitliche Etikettierung der Behälter 24 ausgelegt. Prinzipiell wäre für diese Baugruppen zur Etikettierung der Behälter 4, Behälterdeckeln oder dergleichen von oben auch eine seitlich um 90° gekippte Anordnung denkbar. Das heißt, das Trägerband läuft dann auf der Oberseite und Unterseite des Spendearms. Den Spannverschluss 4 wäre dann vorzugsweise seitlich anzuordnen.

Die Befestigung der ersten und zweiten Befestigungselemente 8, 9 mittels Schraubverbindungen 13, 15 erleichtert ein gegebenenfalls erwünschtes Nachrüsten bestehender Spendearme und Halter für Spendekanten mit dem beschriebenen Spannverschluss 4.

Beispielsweise könnte so eine bestehende Verschraubung des Halters mit dem Spendearm durch Maschinenschrauben, wie beispielsweise Innensechskantschrauben, durch den ergonomisch vorteilhaften Spannverschluss 4 ersetzt werden.

## Patentansprüche

1. Etikettieraggregat (21) zum Anbringen selbstklebender Etiketten (22) an Behältern (4), umfassend einen Spendearm (3), einen davon lösbaren Halter (10) mit einer Spendekante (2) zum Ablösen der Etiketten (22) von einem Trägerband (23) und ein Befestigungssystem (1) zum Befestigen der Spendekante (2) am Spendearm (3), wobei die Spendekante (2) am Halter (10) befestigt ist und das Befestigungssystem (1) einen werkzeuglos zu betätigenden Verschluss zum Arretieren des Halters (10) am Spendearm (3) umfasst, **dadurch gekennzeichnet, dass** der Verschluss ein mittels Spannhebel (5) zu betätigender Spannverschluss (4) ist, der Spannverschluss (4) einen mit dem Halter (10) starr verbundenen Schließwinkel (7) umfasst und der Spannhebel (5) derart mit dem Schließwinkel (7) zusammenwirkt, dass der Halter (10) daran beim Schließen des Spannverschlusses (4) gegen den Spendearm (3) gezogen wird.

2. Etikettieraggregat nach Anspruch 1, wobei der Spannhebel (5) um eine im Wesentlichen horizontale Achse (12) gekippt werden kann.

3. Etikettieraggregat nach Anspruch 1 oder 2, ferner mit einem ersten Befestigungselement (8) zum Befestigen eines Lagerschuhs (5a) des Spannhebels (5) auf der Oberseite (3a) des Spendearms (3).

4. Etikettieraggregat nach Anspruch 3, wobei das erste Befestigungselement (8) zum Umgreifen des Spendearms (3) von oben und zum seitlichen Befestigen am Spendearm (3) insbesondere mittels Schraubverbindung (13) ausgebildet ist.

5. Etikettieraggregat nach wenigstens einem der vorigen Ansprüche, ferner mit einem zweiten Befestigungselement (9) zum Befestigen des Schließwinkels (7) am Halter (10) insbesondere mittels Schraubverbindung (15).

6. Etikettieraggregat nach wenigstens einem der vorigen Ansprüche, wobei der Spannverschluss (4) einen am Spannhebel (5) ausgebildeten oder an diesen gekoppelten Verriegelungshaken (6) umfasst, der beim Schließen des Spannverschlusses (4) formschlüssig in den Schließwinkel (7) eingreift.

7. Etikettieraggregat nach wenigstens einem der vorigen Ansprüche, wobei der Spannverschluss (4) zum manuellen Schließen und Öffnen durch Betätigungskräfte von 5 - 50 N ausgebildet ist.

8. Etikettieraggregat nach wenigstens einem der vorigen Ansprüche, ferner mit einer Linearführung (17) zum Führen des Halters (10) am Spendearm (3) in dessen Längsrichtung (11).

9. Etikettieraggregat nach Anspruch 8, wobei die Linearführung (17) einen im Spendearm (3) ausgebildeten Führungskanal (18) und einen damit korrespondierenden und starr am Halter (10) angeordneten Führungsbolzen (19) umfasst.

10. Etikettieraggregat nach wenigstens einem der vorigen Ansprüche, ferner mit einer Fördereinrichtung (25) zum Bereitstellen eines mit den Etiketten (22) bestückten Trägerbands (23) insbesondere von einer Rolle (26) und zum Aufnehmen des unbestückt zurücklaufenden Trägerbands (23).

11. Etikettiermaschine (31) mit dem Etikettieraggregat (21) nach wenigstens einem der vorigen Ansprüche und ferner mit einem insbesondere als Karussell (25) ausgebildeten Transportmittel zum Transport der Behälter (24) zur Spendekante (2).

## Claims

1. A labelling device (21) for applying self-adhesive labels (22) to containers (4) comprising a dispensing arm (3), a holder (10) releasable therefrom having a dispensing edge (2) for peeling the labels (22) off a carrier tape (23) and a mounting system (1) for mounting the dispensing edge (2) to the dispensing arm (3), wherein the dispensing edge (2) is attached to the holder (10) and the mounting system (1) comprises a tool-free latch for locking the holder (10) to the dispensing arm (3), **characterized in that** the latch is a toggle latch (4) operable by means of a clamping lever (5), the toggle latch (4) comprises a closing bracket (7) rigidly connected to the holder (10) and the clamping lever (5) interacts with the closing bracket (7) such that when closing the toggle latch (4) the holder (10) is pulled thereat against the dispensing arm (3).

2. The labelling device according to claim 1, wherein the clamping lever (5) can be pivoted about an essentially horizontal axis (12).

3. The labelling device according to claims 1 or 2, further comprising a first fastening member (8) for fastening a support bracket (5a) of the clamping lever (5) to the upper side (3a) of the dispensing arm (3).

4. The labelling device according to claim 3, wherein the first fastening member (8) is configured for surrounding the dispensing arm (3) from above and for laterally attaching to the dispensing arm (3), in particular by means of a threaded connection (13).

5. The labelling device according to anyone of the preceding claims, further comprising a second fastening member (9) for fastening the closing bracket (7) to the holder (10), in particular by means of a threaded connection (15).

6. The labelling device according to anyone of the preceding claims, wherein the toggle latch (4) comprises an arresting hook (6) formed on the clamping lever (5) or coupled thereto which when closing the toggle edge (4) is in positive engagement with the closing bracket (7).

7. The labelling device according to anyone of the preceding claims, wherein the toggle latch (4) is configured for manually closing and opening by means of actuating forces from 5 to 50 N.

8. The labelling device according to anyone of the preceding claims, further comprising a linear guide (17) for guiding the holder (10) on the dispensing arm (3) along the longitudinal direction (11) thereof.

9. The labelling device according to claim 8, wherein the linear guide (17) comprises a guiding channel (18) formed in the dispensing arm (3) and a corresponding guide pin (19) rigidly arranged on the holder (10).

10. The labelling device according to anyone of the preceding claims, further comprising a conveyor (25) for supplying a carrier tape (23) provided with the labels (22), in particular from a reel (26), and for taking up the returning empty carrier tape (23).

11. A labelling machine (31) comprising the labelling device (21) according to at least one of the preceding claims and further comprising transport means for transporting the containers (24) up to the dispensing edge (2) configured as a carousel (25).

## Revendications

1. Unité d'étiquetage (21) pour appliquer des étiquettes autocollantes (22) sur des récipients (4), comprenant un bras de distribution (3), un dispositif de retenue (10) amovible par rapport à celui-ci avec un bord de distribution (2) pour détacher les étiquettes (22) à partir d'une bande de support (23) et un système de fixation (1) pour fixer le bord de distribution (2) au bras de distribution (3), dans laquelle le bord de distribution (2) est fixée au dispositif de retenue (10) et le système de fixation (1) comprend une fermeture à actionner sans outil pour bloquer le dispositif de retenue (10) sur le bras de distribution (3), **caractérisée en ce que** la fermeture est une fermeture de serrage (4) à actionner au moyen d'un levier de serrage (5), la fermeture de serrage (4) comprend un angle de fermeture (7) relié de manière rigide au dispositif de retenue (10) et le levier de serrage (5) coopère avec l'angle de fermeture (7) de telle sorte que le dispositif de retenue (10) est tiré vers le bras de distribution (3) lors de la fermeture de la fermeture de serrage (4).

2. Unité d'étiquetage selon la revendication 1, dans laquelle le levier de serrage (5) peut être basculé autour d'un axe (12) sensiblement horizontal.

3. Unité d'étiquetage selon la revendication 1 ou 2, comprenant en outre un premier élément de fixation (8) pour fixer un patin de roulement (5a) du levier de serrage (5) sur la face supérieure (3a) du bras de distribution (3).

4. Unité d'étiquetage selon la revendication 3, dans laquelle le premier élément de fixation (8) est conçu pour entourer le bras de distribution (3) par le haut et pour une fixation latérale au bras de distribution (3), en particulier au moyen d'un raccord à vis (13).

5. Unité d'étiquetage selon au moins l'une quelconque des revendications précédentes, comprenant en outre un second élément de fixation (9) pour fixer l'angle de fermeture (7) au dispositif de retenue(10), en particulier au moyen d'un raccord à vis (15).

6. Unité d'étiquetage selon au moins l'une quelconque des revendications précédentes, dans laquelle la fermeture de serrage (4) comprend un crochet de verrouillage (6) formé sur le levier de serrage (5) ou couplé à celui-ci, qui vient en prise par liaison de forme dans l'angle de fermeture (7) lors de la fermeture de la fermeture de serrage (4).

7. Unité d'étiquetage selon au moins l'une quelconque des revendications précédentes, dans laquelle la fermeture de serrage (4) est conçue pour être fermée et ouverte manuellement par des forces d'actionnement allant de 5 à 50 N.

8. Unité d'étiquetage selon au moins l'une quelconque des revendications précédentes, comprenant en outre un guide linéaire (17) permettant de guider le dispositif de retenue (10) sur le bras de distribution (3) dans sa direction longitudinale (11).

9. Unité d'étiquetage selon la revendication 8, dans laquelle le guide linéaire (17) comprend un canal de guidage (18) formé dans le bras de distribution (3) et un boulon de guidage (19) correspondant et agencé de manière rigide sur le dispositif de retenue (10).

10. Unité d'étiquetage selon au moins l'une quelconque des revendications précédentes, comprenant en outre un dispositif de transport (25) pour fournir une bande de support (23) équipée des étiquettes (22), en particulier à partir d'un rouleau (26) et pour recevoir la bande de support (23) revenant non équipée.

11. Étiqueteuse (31) comprenant l'unité d'étiquetage (21) selon au moins l'une quelconque des revendications précédentes et comprenant en outre un moyen de transport conçu en particulier comme un carrousel (25) pour transporter les récipients (24) jusqu'au bord de distribution (2).
